# EUROPÄISCHE PATENTSCHRIFT

(11) **EP 1 027 535 B1**
(45) Veröffentlichungstag und Bekanntmachung des Hinweises auf die Patenterteilung: **17.07.2002**
(21) Anmeldenummer: 98951264.5
(22) Anmeldetag: 29.08.1998
(51) Int. Cl.: F02F 3/22

(54) **KOLBEN MIT ZENTRALEM KÜHLRAUM**
PISTON WITH A CENTRAL COOLING CHAMBER
PISTON A CHAMBRE DE REFROIDISSEMENT CENTRALE

(30) Priorität: 30.10.1997 DE 19747944
(43) Veröffentlichungstag der Anmeldung: 16.08.2000
(73) Patentinhaber: MAHLE GMBH, D-70376 Stuttgart (DE)
(72) Erfinder: KELLER, Klaus, D-73547 Lorch (DE); KEMNITZ, Peter, D-71397 Leutenbach (DE); KLUSCH, Carmen, D-71642 Ludwigsburg (DE)
(86) Internationale Anmeldenummer: DE9802595
(87) Internationale Veröffentlichungsnummer: WO9923380

(56) Entgegenhaltungen:
- WO-A-92/10659
- DE-B- 1 301 677
- DE-C- 3 735 590
- US-A- 3 221 718

## Beschreibung

Die Erfindung betrifft einen Kolben für einen Verbrennungsmotor mit einem Kolbenboden und einem unterhalb des Kolbenbodens liegenden zentralen Kühlraum. Aus dem JP-GM 60-125338 ist ein derartiger Kolben bekannt. Die untere Wand des Kühlraums wird durch ein unter Federvorspannung am Kolben befestigtes Blech gebildet. Dabei stützt sich das Blech mittels angeformter Laschen im oberen Bereich der Innennaben ab.

Ein Nachteil dieser Konstruktion besteht darin, daß das Blech eine komplizierte Formgebung aufweist. Ein weiterer Nachteil der bekannten Konstruktion ist es, daß aus Festigkeitsgründen nicht bei allen Kolben die Möglichkeit besteht, an den inneren Naben eine Auflagefläche für ein abzustützendes Blech zu schaffen.

Eine weitere Möglichkeit zur Schaffung eines zentralen Kühlraumes zeigt die WO 88/04725. Dabei ist im Bereich zwischen den Nabenabstützungen eines Gelenkkolbens ein Blech am Kolben angeschraubt. Insbesondere das Gewindeschneiden und die sichere Befestigung der Schrauben erfordern jedoch einen erheblichen Aufwand.

Die Erfindung beschäftigt sich daher mit dem Problem, einen Kolben mit einem zentralen Kühlraum und einem die untere Wand des Kühlraums bildenden Blech zu schaffen, bei dem die genannten Nachteile nicht vorliegen und insbesondere ein einfaches Blech als untere Kühlraumwand genügt.

Diese Aufgabe wird bei gattungsgemäßen Kolben gelöst durch eine Ausbildung mit den kennzeichnenden Merkmalen des Anspruchs 1 bzw. 5. Vorteilhafte Weiterbildungen sind Gegenstand der Unteransprüche.

Das aus Federstahl bestehende Blech wird durch den oberhalb der Bolzennabe liegenden Bolzen gestützt und vorgespannt, so daß es an seinen Enden mit definierter Anlagekraft an den die Naben miteinander verbindenden Stegen anliegt.

Der das Blech abstützende Bolzen kann wie in Fig. 3 dargestellt als Hohlkörper hergestellt sein oder auch aus Vollmaterial bestehen. Als Bolzenwerkstoff wird bevorzugt Stahl eingesetzt.

Die den Bolzen aufnehmende Bohrung kann einseitig auch als Sacklochbohrung ausgeführt sein.

Eine Bearbeitung der Flächen, an denen das Blech anliegt, ist nicht notwendig.

Gleichzeitig kann die Lage des Blechs relativ zum Kolben durch eine in das Blech eingeformte Sicke, mit der das Blech am Bolzen anliegt, exakt definiert werden, verglichen mit Blechen, deren Einbaulage durch Anlage an der relativ unpräzisen Innenform des Kolbens definiert ist.

Bei Bedarf kann durch Lagevariation des das Blech abstützenden Bolzens in Richtung der Kolbenlängsachse und Anpassung der Blechform bei unveränderter Kolbeninnenform das Volumen des zentralen Kühlraums verändert werden.

Zu den Nabenabstützungen hin weist das Blech einen definierten Spalt oder Aussparungen auf, die ein kontrolliertes Ablaufen des Kühlöls ermöglichen. Die Lage dieser Ablauföffnungen kann ggfs. vorteilhaft so gewählt werden, daß ablaufendes Öl auch die Kolbenbolzenbohrung schmiert.

Zwar ist es aus der DE 40 39 754 bekannt, ein den äußeren Kühlkanal begrenzendes Blechteil durch einen in der Nabenabstützung eingepreßten Spannstift abzustützen, wobei das Blech mit einer Stirnseite bzw. Kante auf dem Bolzen aufliegt und dadurch eine erhebliche Kantenpressung auftritt, ein erfindungsgemäß zwischen den beiden Nabenabstützungen verlaufender Bolzen bzw. Spannstift, gegen den sich das Blech auf seiner gesamten Breite abstützt, ist daraus jedoch nicht ableitbar.

Die Erfindung wird im folgenden anhand eines Ausführungsbeispiels näher erläutert. Es zeigt:
- Fig. 1: einen erfindungsgemäßen Kolben im Querschnitt in Kolbenbolzenrichtung
- Fig. 2: eine Untersicht des erfindungsgemäßen Kolbens
- Fig. 3: einen Querschnitt in Druck-Gegendruckrichtung
- Fig. 4: ein weiteres Ausführungsbeispiel mit einer Spannhülse anstatt eines Bolzens.

Ein ölgekühlter Kolben 1 weist einen Kolbenboden 2 und einstückig mit diesem durch Nabenabstützungen 3 verbundene Naben 4 und einen Kolbenschaft 5 auf. In den Kolbenboden 2 sind ein äußerer Kühlkanal 6 und ein zentraler Kühlraum 7 eingeformt, die nach unten durch Bleche 8 und 9 abgeschlossen sind. Das Kühlöl wird über den äußeren Kühlkanal 6 zugeführt, läuft durch Bohrungen in den zentralen Kühlraum 7 und läuft durch einen definierten Spalt zwischen Blech 9 und Nabenabstützung 3 aus dem zentralen Kühlraum ab.

Das den zentralen Kühlraum 6 abschließende Blech 9 wird durch einen oberhalb des Bolzenauges in die Nabenabstützungen 3 eingepreßten Bolzen 10 nach oben federnd gegen die die Nabenabstützungen 3 verbindenden Stege 11 gedrückt. Der Bolzen 10 liegt dabei in einer Sicke 12 des Blechs 9. Dadurch wird eine exakte Positionierung des Blechs relativ zum Kolben gewährleistet. Im Bereich seiner Enden ist das Blech an die Kontur der Stege 11 und deren Übergänge hin zu der Nabenabstützung angepaßt, indem die Ecken nach unten gezogen sind.

Fig. 4 zeigt einen erfindungsgemäßen Kolben, bei dem das Blech 9 anstatt von einem Bolzen 10 mittels einer Spannhülse 13 abgestützt wird. Dargestellt ist in Fig. 4 auch der - prinzipiell bei allen Ausführungsbeispielen vorhandene-Kolbenbolzen 14 und es ist ein Pleuel angedeutet.

## Patentansprüche

1. Kolben (1) für einen Verbrennungsmotor mit einem in Bolzennaben gelagerten Kolbenbolzen (14) und einem Kolbenboden (2) und mit Nabenabstützungen (3) zwischen Kolbenboden (2) und Bolzennaben (4) sowie einem unterhalb des Kolbenbodens (2) liegenden zentralen, mit Öl beaufschlagbaren Kühlraum (7), wobei zumindest die untere Wand des Kühlraums (7) durch ein unter Federvorspannung am Kolben (1) fixiertes Blech (9) gebildet ist,
**gekennzeichnet durch die Merkmale**
- oberhalb des Kolbenbolzens (14) weist der Kolben (1) mindestens einen mit dem Kolben (1) verbundenen, sich etwa in Richtung der Kolbenbolzenachse zwischen den Nabenabstützungen (3) erstreckenden zweiten Bolzen (10) mit dünnerem Durchmesser auf
- das die untere Wand des zentralen Kühlraums (7) bildende Blech (9) stützt sich federnd gegen den zweiten Bolzen (10) ab.

2. Kolben nach Anspruch 1,
**dadurch gekennzeichnet,**
**daß** etwa in der Mitte des Blechs (9) eine Sicke (12) eingeformt ist, mit der sich das Blech (9) gegen den zweiten Bolzen (10) abstützt.

3. Kolben nach Anspruch 1 oder 2,
**dadurch gekennzeichnet,**
**daß** der Kolbenboden (2) des Kolbens (1) aus Stahl besteht.

4. Kolben nach einem der vorhergehenden Ansprüche,
**gekennzeichnet durch**
die Bauart Gelenkkolben.

5. Kolben nach dem Oberbegriff des Anspruchs 1,
**gekenzeichnet durch die Merkmale**
- oberhalb des Kolbenbolzens (14) weist der Kolben (1) mindestens eine mit dem Kolben (1) verbundene, sich etwa in Richtung der Kolbenbolzenachse zwischen den Nabenabstützungen (3) erstreckende Spannhülse (13) auf,
- das die untere Wand des zentralen Kühlraumes (7) bildende Blech (9) stützt sich federnd gegen die Spannhülse (13) ab.

6. Kolben nach Anspruch 5,
**dadurch gekennzeichnet,**
**daß** etwa in der Mitte des Blechs (9) eine Sicke (12) eingeformt ist, mit der sich das Blech (9) gegen die Spannhülse (13) abstützt.

## Claims

1. Piston (1) for an internal-combustion engine with a gudgeon pin (14) mounted in pin hubs and a piston head (2) and with hub supports (3) between piston head (2) and pin hubs (4) and a central cooling chamber (7) which can be loaded with oil and is located beneath the piston head (2), at least the lower wall of the cooling chamber (7) being formed by a metal sheet (9) fixed under spring bias to the piston (1), **characterised by** the features
- above the piston head (14) the piston (1) has at least one second pin (10) of thinner diameter connected to the piston (1) and extending substantially in the direction of the gudgeon pin axis between the hub supports (3)
- the metal sheet (9) forming the lower wall of the central cooling chamber (7) is resiliently supported against the second pin (10).

2. Piston according to claim 1, **characterised in that** a bead (12) with which the sheet (9) is supported against the second pin (10) is formed substantially in the centre of the metal sheet (9).

3. Piston according to claim 1 or 2, **characterised in that** the piston head (2) of the piston (1) consists of steel.

4. Piston according to any of the preceding claims, **characterised by** the articulated piston design.

5. Piston according to the preamble of claim 1, **characterised by** the features
- above the piston head (14) the piston (1) has at least one fixing sleeve (13) connected to the piston (1) and extending substantially in the direction of the piston head axis between the hub supports (3),
- the metal sheet (9) forming the lower wall of the central cooling chamber (7) is resiliently supported against the fixing sleeve (13).

6. Piston according to claim 5, **characterised in that** a bead (12) with which the sheet (9) is supported against the fixing sleeve (13) is formed substantially in the centre of the metal sheet (9).

## Revendications

1. Piston (1) pour un moteur à combustion interne comportant un axe de piston (14) monté dans des moyeux d'axe et une tête de piston (2), et comportant des supports de moyeux (3) entre la tête de piston (2) et les moyeux d'axe (4), ainsi qu'une chambre de refroidissement centrale (7) pouvant être alimentée en huile et située au-dessous de la tête de piston (2), au moins la paroi inférieure de la chambre de refroidissement (7) étant formée par une tôle (9) fixée sur le piston (1) sous précontrainte élastique,
**caractérisé par les particularités**
- au-dessus de l'axe de piston (14), le piston (1) présente au moins un second axe (10) de diamètre plus mince, relié au piston (1) et s'étendant à peu près dans la direction de l'axe de l'axe de piston entre les supports de moyeux (3),
- la tôle (9) formant la paroi inférieure de la chambre de refroidissement centrale (7) s'appuie élastiquement contre le second axe (10).

2. Piston suivant la revendication 1,
**caractérisé en ce**
**qu'**une moulure (12) par laquelle la tôle (9) s'appuie contre le second axe (10) est conformée à peu près au centre de la tôle (9).

3. Piston suivant l'une des revendications 1 et 2,
**caractérisé en ce**
**que** la tête (2) du piston (1) est en acier.

4. Piston suivant l'une des revendications précédentes,
**caractérisé par**
la structure de piston articulé.

5. Piston suivant le préambule de la revendication 1,
**caractérisé par les particularités**
- au-dessus de l'axe de piston (14), le piston (1) présente au moins une goupille de serrage (13) reliée au piston (1) et s'étendant à peu près dans la direction de l'axe de l'axe de piston entre les supports de moyeux (3),
- la tôle (9) formant la paroi inférieure de la chambre de refroidissement centrale (7) s'appuie élastiquement contre la goupille de serrage (13).

6. Piston suivant la revendication 5,
**caractérisé en ce**
**qu'**une moulure (12) par laquelle la tôle (9) s'appuie contre la goupille de serrage (13) est conformée à peu près au centre de la tôle (9).
